# EUROPÄISCHE PATENTSCHRIFT

(11) **EP 1 086 909 B1**
(45) Veröffentlichungstag und Bekanntmachung des Hinweises auf die Patenterteilung: **28.07.2004**
(21) Anmeldenummer: 00119948.8
(22) Anmeldetag: 14.09.2000
(51) Int. Cl.: B65D 85/10, B65D 5/66

(54) **Klappschachtel für Zigaretten**
Hinge-lid box for cigarettes
Boîte à couvercle articulé pour cigarettes

(30) Priorität: 23.09.1999 DE 19945514
(43) Veröffentlichungstag der Anmeldung: 28.03.2001
(73) Patentinhaber: Focke & Co. (GmbH & Co.), 27283 Verden (DE)
(72) Erfinder: Focke, Heinz, 27283 Verden (DE); Stiller, Martin, 27283 Verden (DE); Ley, Hartmut, 26689 Apen-Godensholt (DE)
(74) Vertreter: Bolte, Erich, Dipl.-Ing.

(56) Entgegenhaltungen:
- WO-A-99/65796
- DE-A- 3 037 109
- DE-A- 19 741 481
- US-A- 2 796 212
- US-A- 4 216 898
- US-A- 5 336 154
- US-A- 5 439 167

## Beschreibung

Die Erfindung betrifft eine Klappschachtel für Zigaretten, bestehend aus einem Schachtelteil, aus einem Deckel, der im Bereich einer Deckel-Rückwand mit einer Schachtel-Rückwand schwenkbar verbunden ist und aus einem innerhalb des Schachtelteils angeordneten, aus dem Schachtelteil mit einem oberen Bereich herausragenden Kragen, der aus Kragen-Vorderwand und aus Kragen-Seitenlappen besteht, wobei zwischen Kragen-Vorderwand und Kragen-Seitenlappen Kragen-Faltkanten angeordnet sind mit einer C-Stanzung zur Bildung eines seitwärts gerichteten Vorsprungs. Eine solche Schachtel ist z.B. aus DE-A-3037109 bekannt.

Zum standardmäßigen Aufbau einer Klappschachtel bzw. Hinge-Lid-Packung gehört ein Kragen, der üblicherweise aus einem separaten Zuschnitt aus dünnem Karton besteht. Der Kragen ist dabei U-förmig gefaltet, derart, dass Kragen-Seitenlappen an der Innenseite der Klappschachtel, nämlich an Seitenwänden des Schachtelteils anliegen.

In der Praxis ist zu beobachten, dass häufig eine korrekte, spaltfreie Anlage der Kragen-Seitenlappen an den zugeordneten Seitenwänden nicht gegeben ist. Dieser Mangel tritt insbesondere dann auf, wenn der Packungsinhalt, nämlich ein Zigarettenblock - in einen Innenzuschnitt eingehüllte Zigarettengruppe - aufgrund

Weitere Einzelheiten der Erfindung werden nachfolgend anhand eines in den Zeichnungen dargestellten Ausführungsbeispiels näher erläutert. Es zeigt:
- Fig. 1: Eine Klappschachtel bei geöffnetem Deckel in Vorderansicht,
- Fig. 2: einen Kragen für eine Klappschachtel gemäß Fig. 1 als ausgebreiteten Zuschnitt, bei vergrößertem Maßstab,
- Fig. 3: die Klappschachtel ohne Deckel in Draufsicht.

Klappschachteln bestehen üblicherweise aus Schachtelteil 10 und Deckel 11. Beide sind miteinander verbunden über eine Gelenklinie 12, die eine Schachtelrückwand 13 mit einer Deckel-Rückwand verbindet. Zum Schachtelteil 10 gehören weiterhin eine Schachtel-Vorderwand 15 und Schachtel-Seitenwände 16. Letztere bestehen jeweils aus zwei einander überdeckenden Seitenlappen 17 und 18.

Im Schachtelteil 10 ist ein Kragen 19 positioniert. Dieser besteht aus einem gesonderten, wie die Klappschachtel im übrigen, aus dünnem Karton. Der Kragen 19 bildet drei Bereiche, nämlich eine mittige Kragen-Vorderwand und an diese zu beiden Seiten anschließende Kragen-Seitenlappen 21, 22.

Zur Positionierung des Kragens 19 im Schachtelteil 10 sind die Kragen-Seitenlappen 21, 22 in eine Position quer zur Kragen-Vorderwand gefaltet. Es entstehen so Kragen-Faltkanten 23, 24, die mit frontseitigen, aufrechten Packungskanten korrespondieren. Die Kragen-Vorderwand 20 ist mit einem unteren Teilbereich innenseitig an der Schachtel-Vorderwand 15 befestigt, insbesondere durch Klebung. Die Schachtel-Seitenlappen 21, 22 liegen innenseitig an den zugeordneten Schachtel-Seitenwänden 16 an, und zwar an dem innenliegenden Seitenlappen 17.

Der Kragen 19 ist so gestaltet, daß auf die Kragen-Seitenlappen 21, 22 Rückstellkräfte des Materials ausgeübt werden, die eine elastische Andrückkraft auf die Kragen-Seitenlappen 21, 22 zur Anlage derselben an den Schachtel-Seitenwänden 16 ausüben. Zu diesem Zweck sind die Kragen-Faltkanten 23, 24 entsprechend gestaltet.

Wie insbesondere aus Fig. 2 ersichtlich, sind die Kragen-Faltkanten 23, 24 einerseits durch Stanzschnitte definiert und andererseits durch Prägungen bzw. Rillungen im Material. Die Prägung bzw. Rillung, nämlich der stanzschnittfreie Bereich der Kragen-Faltkanten 23, 24 bewirkt die Rückstellkräfte.

In einem oberen Bereich jeder Kragen-Faltkante 23, 24 ist ein Stanzschnitt 25 von begrenzter Länge gebildet. Er schließt an eine im wesentlichen geradlinige Stanzung mit bogenförmigen Enden, also eine C-Stanzung 26. Diese definiert einen im Bereich der Kragen-Faltkanten 23, 24 abstehenden Vorsprung 27, der als "Deckelbremse" zur Fixierung des Deckels 11 in Schließstellung dient.

Nach unten folgt auf die C-Stanzung 26 eine Prägung bzw. Rillung 28. Bei dieser handelt es sich um eine übliche Materialverformung, die vorzugsweise an der Außenseite des Kragens 19 angebracht wird. Die Rillung 28 endet mit einem geringen Abstand unterhalb der C-Stanzung 26. Bei der Positionierung des Kragens 19 im Schachtelteil 10 ergibt sich, daß aufgrund der gewählten Abmessungen die Rillung 28 vollständig im Schachtelteil verschwindet bzw. mit einem kleinen oberen Bereich über eine Schließkante 29 des Schachtelteils hinwegragt.

Die Besonderheit besteht darin, daß im oberen, bei geöffnetem Deckel 11 sichtbaren Teil des Kragens 19 eine scharfkantige, im Querschnitt exakt rechtwinklige Kragen-Faltkante 23, 24 ausgebildet ist. In diesem Bereich werden nur geringe Rückstellkräfte auf die Kragen-Seitenlappen 21, 22 ausgeübt. Im unteren, verdeckten Bereich entsteht aufgrund der Rillung 28 eine Rundkante 30 als Abschnitt der Kragen-Faltkante 23, 24. In diesem Bereich werden größere, seitwärtsgerichtete Rückstellkräfte auf die Kragen-Seitenlappen 21, 22 ausgeübt.

Eine seitwärtsgerichtete Vorspannung der Kragen-Seitenlappen 21, 22 ist insbesondere für eine exakte Positionierung des Kragens 19 innerhalb des Schachtelteils 10 von Bedeutung, wenn an der Innenseite der Schachtel-Seitenwände 16 Vorsprünge 31 gebildet sind zur Abstützung einer unteren Kragenkante 32 auf diesem Vorsprung 31. Der Vorsprung 31 ist zweckmäßigerweise nach Maßgabe von US 4,216,898 ausgebildet und kann nach den Vorschlägen von EP 547 449 hergestellt werden. Durch die seitwärtsgerichteten Rückstellkräfte im Bereich der Kragen-Seitenlappen 21, 22 ist sichergestellt, daß diese mit den Kragenkanten 32 zuverlässig auf den Vorsprüngen 31 abgestützt und damit in einer exakten Position fixiert sind.

Der Kragen 19 kann trotz der besonderen Ausgestaltung der Kragen-Faltkanten 23, 24 in einem einzigen Arbeitsgang komplett hergestellt werden. Werkzeuge für Stanzungen sind in diesem Fall auf einer gemeinsamen Walze durch Prägewerkzeuge ersetzt.

### Bezugszeichenliste:

- 10: Schachtelteil
- 11: Deckel
- 12: Gelenklinie
- 13: Schachtel-Rückwand
- 14: Deckel-Rückwand
- 15: Schachtel-Vorderwand
- 16: Schachtel-Seitenwand
- 17: Seitenlappen
- 18: Seitenlappen
- 19: Kragen
- 20: Kragen-Vorderwand
- 21: Kragen-Seitenlappen
- 22: Kragen-Seitenlappen
- 23: Kragen-Faltkante
- 24: Kragen-Faltkante
- 25: Stanzschnitt
- 26: C-Stanzung
- 27: Vorsprung
- 28: Rillung
- 29: Schließkante
- 30: Rundkante
- 31: Vorsprung
- 32: Kragenkante

## Patentansprüche

1. Klappschachtel für Zigaretten, bestehend aus einem Schachtelteil (10), aus einem Deckel (11), der im Bereich einer Deckel-Rückwand (14) mit einer Schachtel-Rückwand (13) schwenkbar verbunden ist und aus einem innerhalb des Schachtelteils (10) angeordneten, aus dem Schachtelteil (10) mit einem oberen Bereich herausragenden Kragen (19), der aus Kragen-Vorderwand (20) und aus Kragen-Seitenlappen (21, 22) besteht, wobei zwischen Kragen-Vorderwand (20) und Kragen-Seitenlappen (21, 22) Kragen-Faltkanten (23, 24) angeordnet sind mit einer C-Stanzung (26) zur Bildung eines seitwärts gerichteten Vorsprungs, **dadurch gekennzeichnet, dass** die Kragen-Faltkanten (23, 24) oberhalb der C-Stanzung (26) durch einen einzelnen Stanzschnitt (25) und im Bereich unterhalb der C-Stanzung (26) durch eine die Faltung der Kragen-Seitenlappen (21, 22) erleichternde, entlang der Kragen-Faltkante (23, 24) verlaufende Rillung (28) definiert sind.

## Claims

1. Hinge-lid box for cigarettes, comprising a box part (10), a lid (11), which is connected in a pivotable manner, in the region of a lid rear wall (14), to a box rear wall (13), and a collar (19), which is arranged within the box part (10), has a top region projecting out of the box part (10) and comprises a collar front wall (20) and collar side flaps (21, 22), collar folding edges (23, 24) with a C-shaped punched section (26) for forming a sideways-directed protrusion being arranged between the collar front wall (20) and collar side flaps (21, 22), **characterized in that** the collar folding edges (23, 24) are defined, above the C-shaped punched section (26), by an individual punch cut (25) and, in the region beneath the C-shaped punched section (26), by a scoring section (28), which makes it easier to fold the collar side flaps (21, 22) and runs along the collar folding edge (23, 24).

## Revendications

1. Boîte à couvercle basculant pour cigarettes constituée d'une partie boîte (10), d'un couvercle (11) qui s'articule dans la zone de sa paroi arrière (14) à la paroi arrière (13) de la partie boîte, et d'un col (19) constitué d'une paroi avant (20) et de pattes latérales (21, 22) qui est placé à l'intérieur de la partie boîte (10) et dont une partie supérieure dépasse de celle-ci, entre la paroi avant (20) et les pattes latérales (21, 22) du col se trouvant des arêtes de pliage (23, 24) du col qui présentent une découpure en C (26) pour la formation d'une saillie dirigée de côté, **caractérisée par le fait que** les arêtes de pliage (23, 24) du col sont définies, au-dessus de la découpure en C (26), par une coupure unique (25) et, dans la zone située au-dessous de la découpure en C (26), par une rainure (28) qui s'étend le long de l'arête de pliage (23, 24) du col et facilite le pliage des pattes latérales (21, 22) du col.
